# DEMANDE DE BREVET EUROPEEN

(11) **EP 0 379 243 A1**
(43) Date de publication de la demande: **25.07.1990**
(21) Numéro de dépôt: 90200068.6
(22) Date de dépôt: 11.01.1990
(51) Int. Cl.: H01J 43/06, H01J 43/10

(54) **Tube photomultiplicateur comportant une grande première dynode et un multiplicateur à dynodes empilables**

(30) Priorité: 17.01.1989 FR 8900486
(71) Demandeur: PHILIPS PHOTONIQUE, 19 Brive-La-Gaillarde (Corrèze) (FR); Philips Electronics N.V., 5621 BA Eindhoven (NL)
(72) Inventeur: L'Hermite, Pierre/ Société Civile S.P.I.D., F-75007 Paris (FR)
(74) Mandataire: Pinchon, Pierre (FR)

(57) **Abrégé**

Tube photomultiplicateur (10) comportant une photocathode (20), une première dynode (30) et un dispositif (40} multiplicateur à dynodes empilables. Selon l'invention, la première dynode (30) est constituée d'une plaque parallèle à la photocathode (20) et percée d'un trou (31) de passage, une grille extractrice (32) au même potentiel que la première dynode (30) étant disposée entre la photocathode (20) et ladite plaque et le dispositif (40) multiplicateur à dynodes empilables est placé en regard du trou (31) de façon à collecter les électrons secondaires (50) émis par la première dynode (30) et traversant le trou (31) de passage.

Application aux tubes photomultiplicateurs à grand pouvoir de collection.

## Description

La présente invention concerne un tube photomultiplicateur comportant une photocathode, une première dynode et un dispositif multiplicateur d'électrons à dynodes empilables.

L'invention trouve une application particulièrement avantageuse dans le domaine des tubes photomultiplicateurs à dispositif multiplicateur d'électrons à dynodes empilables. Par "dispositif multiplicateur d'électrons à dynodes empilables", on entend sous les dispositifs multiplicateurs à structure lamellaire comme les multiplicateurs du type "à feuilles" (voir par exemple le brevet français n° 2 549 288) ou encore les multiplicateurs à dynodes en persiennes dans lesquels chaque dynode est constituée de lames parallèles inclinées par rapport à l'axe du multiplicateur.

Un problème technique général qui se pose à tout tube photomultiplicateur est de pouvoir disposer d'une première dynode de grande dimension de façon à assurer une bonne collection des photoélectrons issus de la photocathode. Dans le cas des tubes comportant un dispositif multiplicateur à dynodes empilables, ce problème technique général se double d'un autre problème, à savoir celui de coupler la première dynode au dispositif multiplicateur de sorte que les électrons secondaires émis par la première dynode puissent parvenir avec peu de perte au dispositif multiplicateur à dynodes empilables.

Une solution à ce double problème technique est donnée, par exemple, dans le brevet français n° 2 549 288, qui décrit un tube photomultiplicateur conforme au préambule, et dont la première dynode est cylindrique, de génératrices orthogonales à l'axe du tube. Dans ce tube connu, le couplage entre la première dynode et le dispositif multiplicateur d'électrons à dynodes empilables du type "à feuilles" est réalisé en plaçant le dispositif multiplicateur en sortie de la première dynode, l'axe du multiplicateur à feuilles étant disposé perpendiculairement à l'axe du tube. Ainsi, dans cette configuration, le dispositif multiplicateur offre la plus grande section de capture aux électrons secondaires émis par la première dynode, d'où une bonne efficacité de collection.

Toutefois, le tube photomultiplicateur connu de l'état de la technique présente l'inconvénient d'un encombrement latéral relativement grand, dû principalement au fait que, compte-tenu des dimensions assez importantes de la première dynode et de la dispersion des électrons secondaires émis par cette dernière, le dispositif multiplicateur à feuilles ne peut être placé à proximité immédiate de la première dynode. De plus, il faut prévoir un dégagement vers l'arrière du multiplicateur pour les connexions de sortie.

Aussi, le problème technique à résoudre par l'objet de la présente invention est de proposer un tube photomultiplicateur comportant une photocathode, une première dynode et un dispositif multiplicateur d'électrons à dynodes empilables, grâce auquel on pourrait obtenir une grande première dynode dont le couplage au dispositif multiplicateur serait d'encombrement réduit par une disposition avantageuse du multiplicateur à dynodes empilables.

La solution au problème technique posé consiste, selon la présente invention, en ce que ladite première dynode est constituée d'une plaque parallèle à la photocathode et percée d'un trou de passage, une grille extractrice, au même potentiel que la première dynode, étant disposée entre la photocathode et ladite plaque, et en ce que ledit dispositif multiplicateur d'électrons à dynodes empilables est placé en regard dudit trou de façon à collecter les électrons secondaires émis par la première dynode et traversant le trou de passage.

Ainsi, d'une part, la surface de la première dynode est, à la surface du trou de passage près, du même ordre de celle de la photocathode. D'autre part, le trou de passage étant, en général, situé au milieu de la plaque, dans l'axe du tube, le dispositif multiplicateur d'électrons à dynodes empilables, dont l'axe est alors parallèle à l'axe du tube, occupe une position centrale dans le tube, d'où une réduction sensible de l'encombrement du tube.

Un avantage du tube photomultiplicateur selon l'invention est que les électrons secondaires émis par la première dynode atteignent directement le dispositif multiplicateur à dynodes empilables sans qu'il soit nécessaire à cet effet d'utiliser, par exemple, des dynodes intermédiaires qui serviraient en quelque sorte de déflecteurs du faisceau électronique en direction du multiplicateur à dynodes empilables.

Enfin, dans le but d'assurer la collection la plus grande sur le dispositif multiplicateur, il est prévu que, ledit dispositif multiplicateur d'électrons à dynodes empilables étant muni d'une grille d'entrée, ladite grille d'entrée présente une forme en relief au niveau et en direction du trou de passage. Cette disposition avantageuse permet d'augmenter le potentiel électrostatique dans l'espace situé entre la grille extractrice et la première dynode, et, ainsi, d'attirer vers le trou de passage et le multiplicateur des électrons secondaires qui, en l'absence de forme en relief retomberaient directement sur la plaque métallique dont ils sont issus, sans atteindre le trou de passage.

La description qui va suivre en regard du dessin annexé, donné à titre d'exemple non limitatif, fera bien comprendre en quoi consiste l'invention et comment elle peut être réalisée.
La figure 1 est une vue en coupe d'un tube photomultiplicateur selon l'invention.

La figure 1 montre, en coupe, un tube photomultiplicateur 10 comportant une photocathode 20 qui est déposée sur une fenêtre scellée à l'extrémité d'un manchon cylindrique. Sous l'effet d'un rayonnement lumineux incident, la photocathode 20 émet des photoélectrons 21 qui doivent parvenir jusqu'à une première dynode 30 aux fins de multiplication secondaire. Comme on peut le voir à la figure 1, ladite première dynode 30 est constituée d'une plaque parallèle à la photocathode 20, recouverte d'un matériau à émission secondaire et percée d'un trou 31 de passage. Le diamètre du trou 31 de passage étant petit par rapport au diamètre de la plaque 30, la première dynode présente une surface de collection voisine de la surface de la photocathode 20, ce qui est tout à fait considérable. A titre d'exemple, la Demanderesse a réalisé un tube photomultiplicateur dont la première dynode avait un diamètre de 32 mm pour un trou de passage de 8 mm, soit un rapport de surface de 16. D'autre part, on peut voir sur la figure 1 qu'une grille extractrice 32 est disposée entre la photocathode 20 et la plaque 30, un cylindre métallique 33 relie la plaque 30 et la grille extractrice 32 qui se trouvent donc au même potentiel V₁. La photocathode 20 est portée à un potentiel électrique V₀ pris égal à 0V. Le potentiel V₁ est, par exemple, de 200 V. Les photoélectrons 21 émis par la photocathode 20 sont ainsi attirés par la grille 32 et atteignent la première dynode 30 suivant une trajectoire sensiblement rectiligne, compte-tenu du fait que le potentiel électrique entre la grille 32 et la plaque 30 varie relativement peu. La grille 32 joue le rôle de blindage vis à vis de la première dynode 30, avec pour effet d'éviter que les électrons secondaires 50 émis par la plaque 30 ne retombent directement sur ladite plaque.

Cette configuration favorise ainsi l'attraction des électrons secondaires 50 par l'étage d'entrée d'un dispositif 40 multiplicateur d'électrons à dynodes empilables placé en regard du trou 31 de façon à collecter lesdits électrons secondaires émis par la première dynode 30 et traversant le trou 31 de passage. L'étage d'entrée du dispositif 40 multiplicateur est porté à un potentiel de 300 V, par exemple.

Notons que le tube photomultiplicateur 10 de la figure 1 présente une efficacité de collection d'autant plus importante que les photoélectrons issus de la photocathode 20 et qui traversent le trou 31 de passage directement sans multiplication par la première dynode 30 sont néanmoins collectés par le dispositif 40 multiplicateur d'électrons et participent ainsi au courant de sortie fourni par l'anode A, même si leur taux de contribution est inférieur. Toutefois, le tube de la figure 1 ne peut être utilisé comme tube rapide.

L'efficacité de collection peut encore être augmentée en faisant pénétrer davantage dans l'espace compris entre la grille extractrice 32 et la première dynode 30 les lignes de potentiel électrique supérieur de façon à capter avec certitude les électrons secondaires 50 prenant naissance à la périphérie de la première dynode 30. Dans ce but, on met à profit le fait que la plupart des dispositifs multiplicateurs d'électrons à dynodes empilables sont munis d'une grille d'entrée pour prévoir la disposition avantageuse qui consiste à donner à ladite grille 41 d'entrée une forme 42 en relief au niveau et en direction du trou 31 de passage.

Un exemple de dispositif multiplicateur à dynodes empilables et à grille d'entrée qui pourrait convenir à la présente invention est décrit dans la demande de brevet français n° 88 09 083.

## Revendications

1. Tube photomultiplicateur (10) comportant une photocathode (20), une première dynode (30) et un dispositif (40) multiplicateur d'électrons à dynodes empilables, caractérisé en ce que ladite première dynode (30) est constituée d'une plaque parallèle à la photocathode (20) et percée d'un trou (31) de passage, une grille extractrice (32) au même potentiel que la première dynode (30) étant disposée entre la photocathode (20) et ladite plaque, et en ce que ledit dispositif (40) multiplicateur d'électrons à dynodes empilables est placé en regard dudit trou (31) de façon à collecter les électrons secondaires (50) émis par la première dynode (30) et traversant le trou (31) de passage.

2. Tube photomultiplicateur selon la revendication 1, caractérisé en ce que, ledit dispositif (40) multiplicateur d'électrons à dynodes empilables étant muni d'une grille (41) d'entrée, ladite grille (41) d'entrée présente une forme (42) en relief au niveau et en direction du trou (31) de passage.
